# EUROPÄISCHE PATENTSCHRIFT

(11) **EP 0 774 306 B1**
(45) Veröffentlichungstag und Bekanntmachung des Hinweises auf die Patenterteilung: **25.07.2001**
(21) Anmeldenummer: 96250248.0
(22) Anmeldetag: 31.10.1996
(51) Int. Cl.: B21C 1/30, B21C 1/20

(54) **Verfahren und Vorrichtung zum Geradeausziehen langen Ziehgutes in mehreren Schritten**
Method and device for the straight-drawing of material in several steps
Procédé et dispositif d'étirage droit de matériau à étirer en plusieurs étapes

(30) Priorität: 15.11.1995 DE 19544383
(43) Veröffentlichungstag der Anmeldung: 21.05.1997
(73) Patentinhaber: SMS Demag AG, 40237 Düsseldorf (DE)
(72) Erfinder: Stinnertz, Horst, 47877 Willich (DE); Kalkenings, Peter, Dipl.-Ing., 52072 Aachen (DE); Häusler, Karl Heinz, Dipl.-Ing., 41352 Korschenbroich (DE)
(74) Vertreter: Meissner, Peter E., Dipl.-Ing.

(56) Entgegenhaltungen:
- EP-A- 0 182 922
- US-A- 3 798 939
- US-A- 4 662 203

## Beschreibung

Die Erfindung betrifft ein Verfahren und eine Vorrichtung zum Ziehen von langgestreckten metallischen Werkstücken, insbesondere Rohren, gemäß dem Oberbegriff der Patentansprüche 1, 4 und 7.

Aus der US 4 662 203 ist eine Drahtziehanlage bekannt, bei der mehrere Ziehaggregate hintereinander angeordnet sind. Zwischen diesen wird die Spannung im Draht gemessen und es erfolgt ein Vergleich mit vorbestimmten Werten. Bei Abweichungen wird die Geschwindigkeit der Ziehschlitten verändert.

Bei Verfahren und Vorrichtungen der gattungsgemäßen Art besteht die Gefahr, daß mangels Gleichlauf der hintereinandergeschalteten Ziehaggregeate Zug- oder Druckkräfte auf das zwischen den Ziehaggregaten befindliche Werkstück wirken, die bestenfalls zum Auslenken des Werkstückes aus der Werkstückachse und schlimmstenfalls zum Zerreißen des Werkstückes führen. Aus der EP 0182922 sind ein gattungsgemäßes Verfahren und eine Vorrichtungen zur Durchführung dieses Verfahrens bekannt, bei denen zwischen jeweils zwei Ziehstufen das Ziehgut zumindest zeitweise gewollt aus seiner Achse ausgelenkt wird, damit sich ein Puffer bilden kann, durch den ein Zerreißen des Ziehgutes verhindert wird. Der Nachteil dieses Verfahrens besteht in dem hohen maschinenbauliche Aufwand und dem erforderlichen Platzbedarf der Einrichtung zum Auslenken des Ziehgutes.

Ausgehend von der beschriebenen bekannten Lösung und zur Vermeidung der dort auftretenden Nachteile ist es das Ziel der vorliegenden Erfindung, eine einfache, platzsparende, wirtschaftlich zu betreibende und kostengünstige herzustellende Ziehvorrichtung zu schaffen, mit der das zu ziehende Werkstück in einfacher Weise eingefädelt und in mehreren Stufen toleranzhaltig reduziert werden kann.

Zur Lösung dieser Aufgabe wird ein Verfahren vorgeschlagen, daß dadurch gekennzeichnet ist, daß mindenstens einer der Ziehringhalter verfahrbar ist, daß die Ziehaggregate unabhängig voneinander derartig kraft- und/oder momentengeregelt antreibbar sind, daß während des Ziehvorganges in dem zwischen den Ziehaggregaten befindlichen Werkstückabschnitt stets eine definierte, ein Auslenken des Werkstückes aus der Geraden verhindernde Vorspannkraft aufrechterhalten wird. Erfindungsgemäß wird also zur Behebung der Nachteile des Standes der Technik vorgeschlagen, auf die Schlingenbildung zu verzichten, um so eine kompakte, übersichtliche und preiswerte Zieheinrichtungen zu erhalten.

In einer Ausgestaltung der Erfindung wird vorgeschlagen, daß der Istwert der Ziehkraft permanent gemessen und mit einem in einem Rechner abgelegeten Vorgabewert verglichen wird und daß beim Über- oder Unterschreiten des Vorgabewertes ein Signal an den oder die Antriebe eines oder mehrerer Ziehaggregate gegeben wird, um die Ziehkraft an den Vorgabewert anzupassen.

Vorzugsweise wird beim Einziehen des Rohres in das jeweilige Ziehaggregeat die Ziehkraft gemessen und als Vorgabe einer Rückhalte und/oder Zugkraft dem Rechner zugeführt, in dem in Überlagerung mit Beschleunigungsmomenten und Verlustmomenten der Ziehaggregate in Abhängigkeit von der momentanen Ziehgeschwindigkeit eine Grenzmomentenverlauf gebildet wird, der zur Regelung des Antriebes des oder der jeweiligen Ziehaggregate verwertet wird.

Der Grenzmomentenverlauf soll sicherstellen, daß die Zugspannung zwischen zwei benachbarten Ziehaggregaten möglichst gering gehalten wird, so daß die Duktilität des Ziehgutes optimal genutzt werden kann. Die jeweilige Ziehgeschwindigkeit ergibt sich aus der Ziehgeschwindigkeit des vorausgehenden Aggregates und der Streckung des Ziehgutes im aktuelle Ziehaggregat. Da diese Streckung gewissen Toleranzen unterworfen ist, muß sichergestellt werden, daß es weder zu einem Überangebot an Ziehgut noch zu einer unzulässig hohen Zugkraft zwischen zwei benachbarten Ziehaggregaten kommt.

Ein solches Überangebot würde sich al s Druckkraft am Ziehringhalter der nachfolgenden Maschine bemerkbar machen. Die Ziehkraft der Folgemaschine wird durch die Druckkraft am Ziehringhalter vermindert. Kommt es dagegen zu einem Unterangebot an Ziehgut, so tritt eine Zugkraft zwischen erster und zweiterMaschine bzw. ihren Ziehwagen auf. Ein solches Unterangebot würde sich durch eine Summenkrafterhöhung aus Zugkraft zwischen zwei Ziehmaschinen und Ziehkraft am Ziehringhalter bemerkbar machen. Die Geschwindigkeits- und Drehmomenten - Regelung für die Antriebsmotoren ist deshalb so zu gestalten, daß zwischen benachbarten Ziehaggregaten stets eine geringe Vorspannung im Ziehgut gewährleistet ist.

Die vorliegende Beschreibung der Kraftwirkung bezieht sich auf benachbarte Ziehmaschinen, deren Ziehringhalter in bekannter Weise starr mit der Maschine verbunden sind. Wird dagegen einer der Ziehringhalter, vorzugsweise der Halter der zweiten Maschine, die einer ersten Maschine folgt, in Abhängigkeit von der Summenkraft verfahrbar geregelt, so ändern sich auch die Kraftrichtungen.

Eine Vorrichtung zur Durchführung des erfindungsgemäßen Verfahrens ist deshalb dadurch gekennzeichnet, daß mindenstens ein Ziehringhalter verfahrbar ausgebildet ist, daß mindestens ein Ziehringhalter eines Ziehaggregates mit einer Meßvorrichtung zur permanenten Erfassung der Ziehkraft versehen ist und der oder die Ziehringhalter in Abhängigkeit von dem Meßwert kraft- und/oder momentengeregelt in Längsrichtung des Werkstückes verfahrbar oder festklemmbar ist.

Tritt jetzt ein Überangebot an Ziehgut zwischen zwei aufeinanderfolgenden Maschinen auf, so wird sich durch das geregelte Verfahren des Ziehringhalters mit einer bestimmten Geschwindigkeit in Ziehrichtung die Zugkraft der folgenden Maschine erhöhen. Andererseits kann bei einem Unterangebot an Ziehgut durch gegenläufiges Verfahren des Ziehringhalters die Zugkraft abgesenkt werden.

Beim Einziehen des Rohres in das jeweilige Ziehaggregat wird die Ziehkraft gemessen und als Vorgabe der Halte- und Verfahreinrichtung für die jeweiligen Ziehringhalter vorgegeben. Wird die Einrichtung zum Halten und Verfahren des Ziehringhalters kraftabhängig so geregelt, das dieser gerade in Position bleibt, so wird jedes Überangebot an Ziehgut zu einer Bewegungstendenz des Ziehringhalters in Ziehrichtung führen. Verringert sich die gemessene Summenkraft durch die Bewegung des Ziehringhalters, so ist die Drehzahl des Antriebsmotors der Folgemaschine entsprechend zu erhöhen.
Ändert sich die gemessene Summenkraft durch ein solches Verfahren des Ziehringhalters nicht, so sind andere Gründe wie Ziehguttoleranzen oder Schmiereinflüsse die Ursache für die Erhöhung der Summenkraft und ihr kann durch Erhöhen der Haltekraft für den Ziehringhalter begegnet werden.
Da es beim Ziehen in der Praxis unvermeidlich ist, daß gelegentlich Reißer auftreten, können diese durch die permanenten Ziehkraftmeßeinrichtungen unmittelbar registriert werden und ein Öffnen aller Zieheinrichtungen bewirken.

Günstigerweise besteht die Meßvorrichtung aus einer zwischen Ziehringhalter und Ziehring angeordneten Kraftmeßdose.

Zur weiteren Absicherung eines geordneten Materialflusses wird nach einem anderen Merkmal der Erfindung vorgeschlagen, zur Erfassung eines ungewollten Ausweichens des Ziehgutes aus der Ziehachse optische Sensoren zwischen den Ziehaggregaten vorzusehen, die zum Regeln und/oder Abschalten der Antriebe mit dem Rechner verknüpft sind. Solche Lichtvorhänge zwischen zwei Ziehaggregaten zur Überwachung der Lage des Ziehgutes können sowohl zum zusätzlichen Überwachen von Rohrreißern genutzt werden, als auch zur zusätzlichen Kontrolle eines Materialüberangebotes zwischen zwei Ziehaggregaten.

Die erfindungsgemäße Vorrichtung ermöglicht darüber hinaus auch eine Verkürzung der Anfahrzeiten. Nach dem Stand der Technik ist es üblich, daß eine Hilfseinrichtung den angespitzten Rohranfang in mehreren Schritten soweit auszieht, daß die eigentliche(n) Zieheinrichtung(en) in der Lage ist (sind), das Rohr mit den Klemmbacken des ersten Ziehwagens voll zu erfassen, um die volle Ziehkraft auf das Rohr aufzubringen. Naturgemäß ist dieser Vorgang mit Verlustzeiten verbunden. Die erfindungsgemäß Einrichtung gestattet ein Verfahren, das durch die Abfolge folgender Arbeitsschritte gekennzeichnet ist:
a. der verfahrbaren Ziehringhalter und der dem Ziehring zugewandte Spannschlitten des Ziehaggregeates werden in die Stellung verschoben, in der sie den geringsten Abstand zueinander aufweisen,
b. der Werk stückanfang wird in den Ziehring eingeführt und mit einer vor dem Ziehaggregat angeordneten Hilfseinrichtung festgehalten,
c. der Ziehringhalter wird mit dem Ziehring entgegen der Ziehrichtung zurückgefahren wodurch die Länge des eingezogenen Werkstückes verlängert wird,
d. nach Öffnen der Hilfseinrichtung werden der Ziehringhalter und der Ziehring mit dem eingezogenen Werkstück in Ziehrichtung zurückbewegt und in die Spannbacken des Ziehschlittens des Ziehaggregates eingeführt und dort geklemmt.

Der Einziehvorgang wird also dann begonnen, wenn Ziehringhalter und vorderer Ziehschlitten ihre kürzest mögliche Entfernung zueinander haben. Wird nun gleichzeitig mit dem Einziehen des Rohre durch die Hilfseinrichtung der Ziehringhalter gegen Ziehrichtung unter Ziehkraft zurückgefahren, so verlängert sich die Länge des eingezogenen Rohres entsprechend. Hierdurch kann mit nur einmaligem Einziehen die Einziehoperation abgeschlossen und somit wesentlich verkürzt werden.

Vorzugsweise transportieren die beiden Ziehschlitten des Ziehaggregates das erfaßte Werkstück alternierend zu dem in Ziehrichtung folgenden Ziehring, wo sich der Einziehvorgang mit den Schritten a bis d wiederholt.

Anhand eines Ausführungsbeispiels wird der Erfindungsgedanke näher erläutert. Die einzige Zeichnungsfigur zeigt die Anordnung zweier Ziehaggregate. Die Ziehringe (1, 2) sind mittels Kraftmeßdosen (5, 6) gegen die Ziehringhalter (3, 4) abgestützt. Die Ziehringhalter (3, 4) sind in eine Verfahrvorrichtung (7, 8) montiert, welche sich gegen einen Hydraulikzylinder (9, 10) abstützt. Gezogen wird das Ziehgut durch je zwei alternierend arbeitende Ziehschlitten (11, 12) und (13, 14), wobei die Klemmbacken (15, 16) dann geschlossen sind, wenn sie sich in Ziehrichtung bewegen und geöffnet, wenn sie gegen die Ziehrichtung zurücklaufen. Ziehkraft und alternierende Schlittenbewegung werden durch die Antriebsmotoren (17, 18) erzeugt. Zu Beginn eines Arbeitszyklus stehen die Ziehschlitten (11, 13) in ihrem vorderen Totpunkt. Die Ziehringhalter (3, 4) ihrerseits stehen in ihren hinteren Totpunkten, d. h. dicht vor den Ziehschlitten, (11, 13). Ein mit einer Angel versehener Ziehgutanfang wird durch den Ziehring (1 ) soweit hindurchgeschoben, daß eine sich in der Ebene des Ziehschlittens befindliche Hilfszieheinrichtung die Angel umspannen kann.

Vorzugsweise bewegen sich Ziehringhalter (3) und Ziehschlitten (11 ) in gegensätzliche Richtung aus ihrer Totpunktposition und erzeugen so eine gezogene Rohrangel entsprechend der Summe beider Verfahrwege. Die Hilfsziehzange wird geöffnet und der Ziehringhalter bewegt sich in der Ziehrichtung bis zum Ausgangstotpunkt und transportiert hierbei das Ziehgut soweit vorwärts, daß es von den Spannbacken (15) des Ziehschlittens (11) gefaßt werden kann. Alternierend ziehen nun die Ziehschlitten (11, 13) das Ziehgut bis zum Ziehring (2). Im zweiten Ziehaggregat wird nun der Einziehvorgang wie für Ziehaggregat (1 ) beschrieben wiederholt. Zur Bestimmung der Ziehkraft im zweiten Ziehaggregat, ohne Beeinflussung durch das erste Aggregat werden die Spannbacken (15, 16) in den Ziehschlitten (11, 12) geöffnet und der Zylinder (9) druckfrei gemacht. Die gemessene Ziehkraft dient als Steuergröße für das Drehmoment des zweiten Ziehaggregates. Die Kraftmeßdose (6) ermitteln die Ziehkraft und teilen diese dem Regelmechanismus des Hydraulikzylinders (10) mit, der hierauf eine entsprechende Haltekraft auf den Ziehringhalter (4) ausübt.

Ein Rechnerprogramm stellt unter Berücksichtigung der Dynamik und Kinematik des Schlittenantriebs, der mechanischen Verluste und der gemessenen Ziehkraft dessen Drehmoment so ein, das einerseits die Duktilitätsgrenze des Ziehgutes um einen bestimmten Betrag unterschritten wird und daß das Ziehgut zwischen den beiden Ziehaggregaten einer geringen definierten Zugspannung ausgesetzt ist. Erhöht sich während des Ziehens die erforderliche Ziehkraft, so wird der Ziehringhalter (3) gegen den Zylinder (10) zurückgeschoben. Verringert sich hierdurch die Summenkraft an der Matrize wieder auf die beim Einziehen registrierte Größenordnung, so reicht die Ziehgeschwindigkeit im zweiten Aggregat nicht aus und die Drehzahl des Motors (18) muß erhöht werden. Verändert sich durch das Zurückweichen des Ziehringhalters (3) die erhöhte Summenkraft nicht entsprechend, so wird eine Veränderung der Ziehbedingungen durch Toleranzen oder Schmiermitteleinfluß vorliegen und die Drehmomentencharakteristik muß entsprechend korrigiert werden. Hat das Ziehgut den Ziehring (1 ) verlassen, so bricht dort die Ziehkraft zusammen, wonach die Geschwindigkeitsregelung für das zweite Ziehaggregat unabhängig vom ersten erfolgt. Im Falle eines Rohrreißers in einem der beiden Ziehaggregate wird die Ziehkraft in einem der beiden Ziehringe (1, 2) auf 0 zusammenbrechen und hiermit das Kommando geben: Alle Ziehbacken öffnen, Antriebsmotoren stoppen. Entweder vor dem ersten oder vor dem zweiten Ziehaggregat kann dann das Ziehgut neu geangelt werden. Sinngemäß ist dieser Funktionsablauf auf weitere nachgeschaltete Ziehaggregate anzuwenden. Eine Abtastrolle (19) auf dem Ziehgut mißt permanent die aktuelle Ziehgeschwindigkeit. Ist die so gemessene Ziehgeschwindigkeit kleiner als die aus den Ziehschlitten ermittelten, rutschen die Klemmbacken. Für die Geschwindigkeitsregelung sind dann die Werte der Abtastrolle maßgeblich. Die Geschwindigkeitsdifferenz kann ggf. zum Abbrechen des Ziehvorgangs zwecks Überprüfung der Klemmbedingungen genutzt werden. Ein Lichtvorhang (20) kontrolliert die Achslage des Ziehgutes. Kommt es zu einem durch die Regelung nicht mehr kontrollierbaren Überangebot an Ziehgut, versucht dieses auszuweichen oder gar auszuknicken. Dies wird registriert und zur Beeinflussung der Regelung oder zum Stillsetzen der Aggregate benutzt.

## Patentansprüche

1. Verfahren zum Ziehen von langgestreckten metallischen Werkstücken, insbesondere Rohren zur Querschnittsverminderung in mehr als einer Ziehstufe mittels mindestens zweier aufeinanderfolgender, das Werkstück am äußeren Umfang greifender Ziehaggregate mit je zwei alternierend bewegten Spannschlitten, die das Werkstück kontinuierlich durch je einen jedem Ziehaggregat zugeordneten, in einem Ziehringhalter angeordneten Ziehring ziehen,
dadurch gekennzeichnet,
dass mindestens einer der Ziehringhalter verfahrbar ist,
dass die Ziehaggregate unabhängig voneinander derartig kraft- und/oder momentengeregelt antreibbar sind, dass während des Ziehvorganges in dem zwischen den Ziehaggregaten befindlichen Werkstückabschnitt stets eine definierte, ein Auslenken des Werkstückes aus der Geraden verhindernde Vorspannkraft aufrechterhalten wird.

2. Verfahren zum Ziehen von langgestreckten metallischen Werkstücken, nach Anspruch 1,
dadurch gekennzeichnet,
dass der Istwert der Ziehkraft permanent gemessen und mit einem in einem Rechner abgelegeten Vorgabewert verglichen wird, dass beim Über- oder Unterschreiten des Vorgabewertes ein Signal an den oder die Antriebe eines oder mehrerer Ziehaggregate gegeben wird, um die Ziehkraft an den Vorgabewert anzupassen

3. Verfahren zum Ziehen von langgestreckten metallischen Werkstücken, nach Anspruch 2,
dadurch gekennzeichnet,
dass beim Einziehen des Rohres in das jeweilige Ziehaggregeat die Ziehkraft gemessen und als Vorgabe einer Rückhalte und/oder Zugkraft dem Rechner zugeführt wird, in dem in Überlagerung mit Beschleunigungsmomenten und Verlustmomenten der Ziehaggregate in Abhängigkeit von der momentanen Ziehgeschwindigkeit eine Grenzmomentenverlauf gebildet wird, der zur Regelung des Antriebes des oder der jeweiligen Ziehaggregate verwertet wird.

4. Vorrichtung zum Ziehen von langgestreckten metallischen Werkstücken, insbesondere Rohren zur Querschnittsverminderung in mehr als einer Ziehstufe mittels mindestens zweier aufeinanderfolgender, das Werkstück am äußeren Umfang greifender Ziehaggregate mit zwei alternierend bewegten Spannschlitten, die das Werkstück kontinuierlich durch je einen jedem Ziehaggregat zugeordneten, in einem Ziehringhalter angeordneten Ziehring ziehen,
dadurch gekennzeichnet,
dass mindestens ein Ziehringhalter (3,4) verfahrbar ausgebildet ist,
dass mindestens ein Ziehringhalter (3,4) eines Ziehaggregates (A,B) mit einer Meßvorrichtung (5,6) zur permanenten Erfassung der Ziehkraft versehen ist und der oder die Ziehringhalter (3,4) in Abhängigkeit von dem Meßwert kraft- und/oder momentengeregelt in Längsrichtung (7,8) des Werkstückes verfahrbar oder festklemmbar ist(sind).

5. Vorrichtung zum Ziehen von langgestreckten metallischen Werkstücken nach Anspruch 4,
dadurch gekennzeichnet,
dass die Meßvorrichtung (5,6) aus einer zwischen Ziehringhalter (3,4) und Ziehring (1,2) angeordneten Kraftmeßdose besteht.

6. Vorrichtung zum Ziehen von langgestreckten metallischen Werkstücken nach Anspruch 5,
dadurch gekennzeichnet,
dass zur Erfassung eines ungewollten Ausweichens des Werkstückes aus der Ziehachse optische Sensoren (20) zwischen den Ziehaggregaten (A,B) vorgesehen sind, die zum Regeln und/oder Abschalten der Antriebe (17,18) mit dem Rechner verknüpft sind.

7. Verfahren zum Einfädeln eines langgestreckten Werkstückes mittels einer Hilfsvorrichtung in eine Vorrichtung zum Ziehen von langgestreckten metallischen Werkstücken, insbesondere Rohren, zur Querschnittsverminderung in mehr als einer Ziehstufe mittels mindestens zweier aufeinanderfolgender, das Werkstück am äußeren Umfang greifender Ziehaggregate mit je zwei alternierend bewegten Spannschlitten, die das Werkstück kontinuierlich durch je einen jedem Ziehaggregat zugeordneten, in einem in Längsrichtung des Werkstückes verfahrbaren oder festklemmbaren Ziehringhalter angeordneten Ziehring ziehen gekennzeichnet durch die Abfolge folgender Arbeitsschritte:
a. der verfahrbare Ziehringhalter und der dem Ziehring zugewandte Spannschlitten des Ziehaggregeates werden in die Stellung verschoben, in der sie den geringsten Abstand zueinander aufweisen,
b. der Werkstückanfang wird in den Ziehring eingeführt und mit einer vor dem Ziehaggregat angeordneten Hilfseinrichtung festgehalten,
c. der Ziehringhalter wird mit dem Ziehring entgegen der Ziehrichtung zurückgefahren, wodurch die Länge des eingezogenen Werkstückes verlängert wird,
d. nach Öffnen der Hilfseinrichtung werden der Ziehringhalter und der Ziehring mit dem eingezogenen Werkstück in Ziehrichtung zurückbewegt und in die Spannbacken des Ziehschlittens des Ziehaggregates eingeführt und dort geklemmt.

8. Verfahren zum Einfädeln eines langgestreckten Werkstückes in eine Vorrichtung zum Ziehen von langgestreckten metallischen Werkstücken nach Anspruch 7
dadurch gekennzeichnet,
dass die beiden Ziehschlitten des Ziehaggregates das erfaßte Werkstück alternierend zu dem in Ziehrichtung folgenden Ziehring transportieren, wo sich der Einziehvorgang mit den Schritten a bis d wiederholt.

## Claims

1. Method for drawing elongate metallic workpieces, in particular tubes, to reduce the cross section in more than one drawing step by means of at least two consecutive drawing units which grip the workpiece at the outer circumference and have two clamping carriages which are moved in alternating fashion and continuously draw the workpiece through a respective drawing die, which is associated with each drawing unit and disposed in a drawing die holder,
characterised in that at least one of the drawing die holders is mobile,
that the drawing units can be driven independently of one another with force and/or torque regulation such that a defined preloading force, which prevents the workpiece from being deflected from a straight line, is always maintained during the drawing operation in the portion of the workpiece which is located between the drawing units.

2. Method for drawing elongate metallic workpieces, according to Claim 1,
characterised in that the actual value of the drawing force is permanently measured and compared with a predetermined value which is stored in a computer, that, upon the actual value exceeding or falling below the predetermined value, a signal is delivered to the drive or drives of one or more drawing units in order to adapt the drawing force to the predetermined value.

3. Method for drawing elongate metallic workpieces, according to Claim 2,
characterised in that the drawing force is measured when the tube is drawn into the respective drawing unit and fed as a predetermined restraining and/or tractive force to the computer, in which, in superimposition with acceleration torques and loss torques of the drawing units, a limiting torque characteristic is formed in accordance with the instantaneous drawing speed, which characteristic is used to regulate the drive of the respective drawing unit or units.

4. Device for drawing elongate metallic workpieces, in particular tubes, to reduce the cross section in more than one drawing step by means of at least two consecutive drawing units which grip the workpiece at the outer circumference and have two clamping carriages which are moved in alternating fashion and continuously draw the workpiece through a respective drawing die, which is associated with each drawing unit and disposed in a drawing die holder,
characterised in that at least one drawing die holder (3, 4) is mobile, that at least one drawing die holder (3, 4) of a drawing unit (A, B) is provided with a measuring device (5, 6) for permanently detecting the drawing force, and the drawing die holder or holders (3, 4) can be moved in the longitudinal direction (7, 8) of the workpiece with force and/or torque regulation or clamped in accordance with the measured value.

5. Device for drawing elongate metallic workpieces according to Claim 4,
characterised in that the measuring device (5, 6) consists of a force gauge which is disposed between the drawing die holder (3, 4) and the drawing die (1, 2).

6. Device for drawing elongate metallic workpieces according to Claim 5,
characterised in that optical sensors (20) are provided between the drawing units (A, B) to detect any unintentional deflection of the workpiece from the drawing axis, which sensors are linked to the computer to regulate and/or switch off the drives (17, 18).

7. Method for threading an elongate workpiece by means of an auxiliary device into a device for drawing elongate metallic workpieces, in particular tubes, to reduce the cross section in more than one drawing step by means of at least two consecutive drawing units which grip the workpiece at the outer circumference and have two clamping carriages which are moved in alternating fashion and continuously draw the workpiece through a respective drawing die, which is associated with each drawing unit and disposed in a drawing die holder, which can be moved in the longitudinal direction of the workpiece or clamped,
characterised by the sequence of following working steps:
a. the mobile drawing die holder and the clamping carriages, which face the drawing die, of the drawing unit are displaced into the position in which the spacing between them is minimum,
b. the beginning of the workpiece is introduced into the drawing die and secured by an auxiliary appliance which is disposed before the drawing unit,
c. the drawing die holder is returned with the drawing die against the drawing direction, whereby the drawn-in workpiece is lengthened,
d. after opening the auxiliary appliance, the drawing die holder and the drawing die are moved back with the drawn-in workpiece in the drawing direction and introduced into the clamping jaws of the drawing carriage of the drawing unit, where they are clamped.

8. Method for threading an elongate workpiece into a device for drawing elongate metallic workpieces according to Claim 7,
characterised in that the two drawing carriages of the drawing unit alternately transport the gripped workpiece to the drawing die which follows in the drawing direction, where the drawing operation comprising the steps a to d is repeated.

## Revendications

1. Procédé pour étirer des pièces métalliques allongées, en particulier des tubes, pour diminuer leur section transversale en plus d'une étape d'étirage, au moyen d'au moins deux appareils d'étirage successifs, saisissant la pièce sur la périphérie externe, ayant, à chaque fois, deux chariots de serrage déplacés de façon alternative, qui tirent la pièce, de façon continue, à travers, à chaque fois, une filière d'étirage associée à chaque appareil d'étirage et agencée dans un support de filière d'étirage,
caractérisé en ce qu'au moins un des supports de filière d'étirage est déplaçable, en ce que les appareils d'étirage peuvent être entraînés indépendamment les uns des autres, de façon réglée en force et/ou en moment, de sorte que, pendant le processus d'étirage, dans le tronçon de pièce se trouvant entre les appareils d'étirage, il est toujours maintenu une force de précontrainte, définie, empêchant une déviation de la pièce de la ligne droite.

2. Procédé pour étirer des pièces métalliques allongées selon la revendication 1,
caractérisé en ce que la valeur réelle de la force d'étirage est mesurée de façon permanente et est comparée à une valeur prédéfinie, mémorisée dans un calculateur, en ce que, lorsque la valeur prédéfinie est dépassée ou n'est pas atteinte, un signal est fourni à l'entraînement ou aux entraînements d'un ou plusieurs appareils d'étirage, pour adapter la force d'étirage à la valeur prédéfinie.

3. Procédé pour étirer des pièces métalliques allongées selon la revendication 2,
caractérisé en ce que, lors de l'étirage du tube dans l'appareil d'étirage respectif, la force d'étirage est mesurée et est amenée au calculateur comme allocation d'une force de traction et/ou de retenue, en ce que, en superposition avec des moments d'accélération et des moments de perte des appareils d'étirage, de façon dépendant de la vitesse instantanée d'étirage, il est formé un profil de moment limite, qui est exploité pour régler l'entraînement du ou des appareils d'étirage respectifs.

4. Dispositif pour étirer des pièces métalliques allongées, en particulier des tubes, pour diminuer leur section transversale en plus d'une étape d'étirage, au moyen d'au moins deux appareils d'étirage successifs, saisissant la pièce à la périphérie externe, ayant deux chariots de serrage déplacés de façon alternative, qui tirent la pièce, de façon continue, à travers, à chaque fois, une filière d'étirage associée à chaque appareil d'étirage et agencée dans un support de filière d'étirage,
caractérisé en ce qu'au moins un support de filière d'étirage (3, 4) est réalisé de façon déplaçable, en ce qu'au moins un support de filière d'étirage (3, 4) d'un appareil d'étirage (A, B) est muni d'un dispositif de mesure (5, 6) pour détecter de façon permanente la force d'étirage et le ou les supports de filière d'étirage (3, 4) peuvent être déplacés ou bloqués de façon dépendant de la valeur de mesure, de façon réglée en force et/ou en moment, dans la direction longitudinale (7, 8) de la pièce.

5. Dispositif pour étirer des pièces métalliques allongées selon la revendication 4,
caractérisé en ce que le dispositif de mesure (5, 6) est constitué d'une prise de mesure de force agencée entre le support de filière d'étirage (3, 4) et la filière d'étirage (1, 2).

6. Dispositif pour étirer des pièces métalliques allongées selon la revendication 5,
caractérisé en ce que, pour détecter un écart involontaire de la pièce de l'axe d'étirage, des capteurs optiques (20) sont prévus entre les appareils d'étirage (A, B), qui sont reliés au calculateur pour régler et/ou arrêter les entraînements (17, 18).

7. Procédé pour introduire une pièce allongée au moyen d'un dispositif auxiliaire dans un dispositif pour étirer des pièces métalliques allongées, en particulier des tubes, pour diminuer leur section transversale en plus d'une étape d'étirage, au moyen d'au moins deux appareils d'étirage successifs, saisissant la pièce à la périphérie externe, ayant, à chaque fois, deux chariots de serrage déplacés de façon alternative, qui tirent la pièce, de façon continue, à travers, à chaque fois, une filière d'étirage associée à chaque appareil d'étirage et agencée dans un support de filière d'étirage pouvant être déplacé ou bloqué en direction longitudinale de la pièce, caractérisé par la succession des étapes de travail suivante :
a. le support de filière d'étirage déplaçable et le chariot de serrage, en regard de la filière d'étirage, de l'appareil d'étirage sont déplacés dans la position dans laquelle ils présentent la plus faible distance l'un par rapport à l'autre,
b. le début de la pièce est introduit dans la filière d'étirage et est maintenu par un dispositif auxiliaire agencé devant l'appareil d'étirage,
c. le support de filière d'étirage est ramené avec la filière d'étirage à l'encontre de la direction d'étirage, grâce à quoi la longueur de la pièce étirée est augmentée,
d. après ouverture du dispositif auxiliaire, le support de filière d'étirage et la filière d'étirage avec la pièce étirée sont déplacés dans la direction d'étirage, et introduits et, là, serrés dans les mâchoires de serrage du chariot d'étirage de l'appareil d'étirage.

8. Procédé pour introduire une pièce allongée dans un dispositif pour étirer des pièces métalliques allongées selon la revendication 7,
caractérisé en ce que les deux chariots d'étirage de l'appareil d'étirage transportent la pièce saisie de façon alternative vers la filière d'étirage suivante dans la direction d'étirage, où se répète le processus d'étirage avec les étapes a à d.
